# EUROPÄISCHE PATENTSCHRIFT

(11) **EP 4 051 613 B1**
(45) Veröffentlichungstag und Bekanntmachung des Hinweises auf die Patenterteilung: **11.06.2025**
(21) Anmeldenummer: 20796610.2
(22) Anmeldetag: 29.10.2020
(51) Int. Cl.: B66B 5/18, B66B 17/34, B66B 1/34

(54) **BREMSVORRICHTUNG FÜR EINE AUFZUGKABINE MIT INTEGRIERTER LASTMESSEINRICHTUNG UND DEREN VERWENDUNG IN EINER AUFZUGANLAGE UND VERFAHREN**
BRAKING DEVICE FOR AN ELEVATOR CAR WITH AN INTEGRATED LOAD MEASURING DEVICE AND ITS USE IN AN ELEVATOR SYSTEM AND METHOD
DISPOSITIF DE FREINAGE POUR UNE CABINE D'ASCENSEUR POURVU DE DISPOSITIF DE MESURE DE CHARGE INTÉGRÉ ET SON UTILISATION DANS UNE INSTALLATION D'ASCENSEUR ET PROCÉDÉ

(30) Priorität: 31.10.2019 EP 19206540
(43) Veröffentlichungstag der Anmeldung: 07.09.2022
(73) Patentinhaber: INVENTIO AG, 6052 Hergiswil (CH)
(72) Erfinder: BÜTLER, Erich, 6030 Ebikon (CH); LO JACONO, Romeo, 6929 Gravesano (CH); PERFETTO, Antonio, 6030 Ebikon (CH); TROTTMANN, Gilles, 6405 Immensee (CH)
(74) Vertreter: Inventio AG
(86) Internationale Anmeldenummer: PCT/EP2020/080403
(87) Internationale Veröffentlichungsnummer: WO 2021/084012

(56) Entgegenhaltungen:
- JP-A- H03 216 477
- JP-A- H03 216 477
- JP-A- H07 157 212
- JP-A- H07 157 212
- US-B1- 6 483 047

## Beschreibung

Die vorliegende Erfindung betrifft eine Bremsvorrichtung für eine Aufzuganlage, mit der sowohl eine verlagerbare Aufzugkabine gebremst als auch in der Aufzugkabine bewirkte Lastveränderungen gemessen werden können. Die Erfindung betrifft ferner eine mit einer solchen Bremsvorrichtung ausgestattete Aufzuganlage. Ausserdem betrifft die Erfindung ein Verfahren zum Messen einer auf eine Aufzugkabine wirkenden Last sowie ein Verfahren zum Einstellen einer von einer Antriebseinrichtung auf eine Aufzugkabine auszuübenden Kraft in Reaktion auf eine Lastveränderung in der Aufzugkabine unter Verwendung der hierin beschriebenen Bremsvorrichtung.

In einer Aufzuganlage wird eine Aufzugkabine typischerweise innerhalb eines vertikalen Aufzugschachts zwischen verschiedenen Niveaus bzw. Stockwerken in einem Gebäude verlagert. Ein Verlagern der Aufzugkabine wird dabei mit einer Antriebseinrichtung bewirkt, die beispielsweise die Aufzugkabine haltende Tragmittel wie zum Beispiel Seile oder Riemen antreibt. Die Aufzugkabine wird bei ihrer Verlagerung meist durch Führungsschienen geführt. Um die Aufzugkabine an einem angestrebten Stockwerk zum Halten zu bringen, wird ihre Verlagerungsbewegungen im Allgemeinen durch entsprechendes Ansteuern der Antriebseinrichtung abgebremst.

Wenn Personen die an einem Stockwerk angehaltene Aufzugkabine betreten oder diese verlassen, kann eine hierdurch bewirkte Laständerung dazu führen, dass eine damit einhergehende Änderung auf die die Aufzugkabine haltenden Tragmittel in einer elastischen Veränderung von deren Länge resultiert. Dementsprechend kann sich die Position der Aufzugkabine relativ zu dem Stockwerk während des Halts an dem Stockwerk leicht ändern. Um zu vermeiden, dass zwischen einem Boden der Aufzugkabine und einem Boden an dem Stockwerk eine Stufe entsteht, wurde herkömmlich eine Positionsänderung der Aufzugkabine mithilfe eines sogenannten Niveauausgleichs (re-leveling) kompensiert, bei dem die Antriebseinrichtung gezielt die die Aufzugkabine haltenden Tragmittel derart verlagert, dass der Positionsänderung der Aufzugkabine entgegengewirkt wird. Eine Durchführung eines solchen Niveauausgleichs erfordert jedoch aufwändige Massnahmen.

Alternativ wurde vorgeschlagen, direkt an der Aufzugkabine eine Bremse vorzusehen, mithilfe derer die Aufzugkabine während eines Halts an einem Stockwerk positionsfest gehalten werden kann. Allerdings kann sich hierbei die Problematik ergeben, dass eine Lastveränderung in der Kabine während des Halts dazu führt, dass bei einem anschliessenden Lösen der Bremse aufgrund der veränderten Kabinenlast eine ruckartige Positionsänderung der Kabine erfolgt.

Es wurden Ansätze beschrieben, um die auf eine Aufzugkabine wirkende Last messen zu können. Beispielsweise beschreibt die EP 1 278 694 B1 ein Lastaufnahmemittel für Seil-Aufzüge mit integrierter Lastmesseinrichtung. In der EP 0 151 949 A2 wird eine alternative Lastmesseinrichtung für eine Aufzugkabine beschrieben. In der US 6,483,047 B1, der JPH07157212A und der JPH03216477A werden alternative Brems-Lastmess-Systeme beschrieben bei dem Lastmesszellen mit einer Bremse zusammenwirken.

Es kann unter anderem ein Bedarf an einer Bremsvorrichtung bestehen, mithilfe derer in vorteilhafter Weise eine Aufzugkabine einer Aufzuganlage gebremst werden kann und die ausserdem dazu ausgelegt ist, eine in der Aufzugkabine bewirkte Lastveränderung messen zu können. Ferner kann ein Bedarf an einer mit einer solchen Bremsvorrichtung ausgestatteten Aufzuganlage bestehen. Ausserdem kann ein Bedarf an einem vorteilhaften Verfahren zum Messen einer auf eine Aufzugkabine wirkenden Last bestehen. Schliesslich kann ein Bedarf an einem vorteilhaften Verfahren zum Einstellen einer von einer Antriebseinrichtung auf eine Aufzugkabine ausgeübten Kraft in Reaktion auf eine Laständerung in der Aufzugkabine bestehen.

Einem solchen Bedarf kann durch den Gegenstand eines jeweiligen der unabhängigen Ansprüche entsprochen werden. Vorteilhafte Ausführungsformen sind in den abhängigen Ansprüchen sowie der nachfolgenden Beschreibung definiert.

Gemäss einem ersten Aspekt der Erfindung wird eine Bremsvorrichtung zum Bremsen einer verlagerbaren Aufzugkabine einer Aufzuganlage und zum Messen von in der Aufzugkabine bewirkten Lastveränderungen vorgeschlagen. Die Bremsvorrichtung weist eine Bremse zum Bremsen der Aufzugkabine relativ zu einer stationären Komponente der Aufzuganlage, eine Bremsen-Halteanordnung zum Halten der Bremse an der Aufzugkabine, eine Lastmesseinrichtung mit einem Kraftübertragungselement zum Messen einer auf das Kraftübertragungselement wirkenden Kraft und eine Lastmesseinrichtung-Halteanordnung zum Halten der Lastmesseinrichtung an der Aufzugkabine auf. Die Bremse und die Bremsen-Halteanordnung sind dabei derart konfiguriert, dass die Bremse an der Aufzugkabine mittels der Bremsen-Halteanordnung derart zu halten ist, dass sich die Bremse in einer von der Bremse bewirkten Kraftrichtung relativ zu der Aufzugkabine verlagern lässt. Die Lastmesseinrichtung und die Lastmesseinrichtung-Halteanordnung sind derart konfiguriert, dass die Lastmesseinrichtung an der Aufzugkabine mittels der Lastmesseinrichtung-Halteanordnung derart zu halten ist, dass die Lastmesseinrichtung in der von der Bremse bewirkten Kraftrichtung relativ zu der Aufzugkabine fixiert ist. Das Kraftübertragungselement der Lastmesseinrichtung ist wirkmässig mit der Bremse verbunden, um eine zwischen der Bremse und der Lastmesseinrichtung wirkende Kraft aufgrund einer Relativverlagerung der Bremse relativ zu der Lastmesseinrichtung messen zu können. Die Lastmesseinrichtung-Halteanordnung und die Bremsen-Halteanordnung sind über eine Steganordnung elastisch deformierbar miteinander verbunden.

Gemäss einem zweiten Aspekt der Erfindung wird eine Aufzuganlage beschrieben, welche eine Aufzugkabine, eine Führungsschiene und eine Bremsvorrichtung gemäss einer Ausführungsform des ersten Aspekts aufweist. Die Aufzugkabine ist entlang der Führungsschiene verlagerbar. Die Bremsvorrichtung ist mittels ihrer Bremsen-Halteanordnung und ihrer Lastmesseinrichtung-Halteanordnung an der Aufzugkabine gehalten. Die Bremse der Bremsvorrichtung ist dazu konfiguriert, mit der Führungsschiene zusammenzuwirken, um die Aufzugkabine zu bremsen.

Gemäss einem dritten Aspekt der Erfindung wird ein Verfahren zum Messen einer auf eine Aufzugkabine wirkenden Last beschrieben. Das Verfahren umfasst zumindest die folgenden Schritte: (i) Aktivieren der Bremse einer an der Aufzugkabine gehaltenen Bremsvorrichtung gemäss einer Ausführungsform des ersten Aspekts der Erfindung während die Aufzugkabine stillsteht; und (ii) Messen der auf die Aufzugkabine wirkenden Last mithilfe der Lastmesseinrichtung der Bremsvorrichtung.

Gemäss einem vierten Aspekt der Erfindung wird ein Verfahren zum Einstellen einer von einer Antriebseinrichtung auf eine Aufzugkabine auszuübenden Kraft in Reaktion auf eine Lastveränderung in der Aufzugkabine beschrieben. Das Verfahren umfasst zumindest die folgenden Schritte: (i) Messen der Laständerung mithilfe eines Verfahrens gemäss einer Ausführungsform des dritten Aspekts der Erfindung; und (ii) Einstellen der von der Antriebseinrichtung auf die Aufzugkabine ausgeübten Kraft derart, dass die gemessene Laständerung kompensiert wird.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Verkürzend zusammengefasst kann ein Grundkonzept der hierin vorgeschlagenen Bremsvorrichtung darin gesehen werden, mit einer einzelnen Vorrichtung zwei Funktionalitäten zu ermöglichen, nämlich das Bremsen der Aufzugkabine sowie das Messen einer in der Aufzugkabine bewirkten Laständerung. Hierzu ist die Bremsvorrichtung im Wesentlichen zweiteilig aufgebaut.

Ein erster Teil umfasst die Bremse sowie die Bremsen-Halteanordnung. Die Bremse ist dazu ausgelegt, Kräfte zwischen der Aufzugkabine und einer stationären Komponente der Aufzuganlage wie beispielsweise einer Führungsschiene zu erzeugen, wobei die Kräfte einer Bewegung der Aufzugkabine bzw. deren Gewichtskraft entgegenwirken, um die mit der Bremse versehene Aufzugkabine in ihrer Bewegung abzubremsen und/oder stationär an der stationären Komponente zu halten. Die Bremsen-Halteanordnung ist dazu ausgelegt, die Bremse an der Aufzugkabine anzubringen.

Ein zweiter Teil der Bremsvorrichtung umfasst die Lastmesseinrichtung sowie die Lastmesseinrichtung-Halteanordnung. Die Lastmesseinrichtung ist dazu ausgelegt, Lasten bzw. Kräfte zu messen, die auf einen hierin als Kraftübertragungselement bezeichneten Teil der Lastmesseinrichtung wirken. Die Lastmesseinrichtung-Halteanordnung ist dazu konfiguriert, die Lastmesseinrichtung an der Aufzugkabine anzubringen.

Die beiden Teile der Bremsvorrichtung sind dabei nicht nur für unterschiedliche Funktionalitäten konzipiert, sondern werden auch aufgrund der unterschiedlichen Auslegung ihrer jeweiligen Halteanordnung in unterschiedlicher Weise an der Aufzugkabine angebracht bzw. gehalten.

Einerseits sind die Bremse und die Bremsen-Halteanordnung derart konzipiert, dass die Bremse mittels der Bremsen-Halteanordnung gezielt nicht absolut ortsfest an der Aufzugkabine fixiert ist, sondern sich zumindest geringfügig relativ zu der Aufzugkabine verlagern lässt, insbesondere in einer Richtung der mit der Bremse bewirkten Kraftrichtung, d.h. typischerweise einer Richtung, in der sich die Aufzugkabine während ihrer Fahrt bewegt bzw. einer hierzu entgegengesetzten Richtung. Anders ausgedrückt kann sich die Bremsen-Halteanordnung mitsamt der an ihr befestigten Bremse innerhalb eines gewissen Toleranzbereichs bzw. eines gewissen Spiels längst der Kabinen-Bewegungsrichtung relativ zu der Aufzugkabine bewegen. Der Toleranzbereich kann beispielsweise wenige Zehntel Millimeter, insbesondere beispielsweise weniger als 1 mm, betragen.

Andererseits sind die Lastmesseinrichtung und die Lastmesseinrichtung-Halteanordnung derart konzipiert, dass die Lastmesseinrichtung mittels der Lastmesseinrichtung-Halteanordnung zumindest in der von der Bremse bewirkten Kraftrichtung, vorzugsweise jedoch auch Richtungen quer zu dieser Kraftrichtung, an der Aufzugkabine fest fixiert ist, d.h., dass die Lastmesseinrichtung an der Aufzugkabine möglichst starr und spielfrei angebracht ist.

Dementsprechend kann sich die mit einem gewissen Bewegungsfreiheitsgrad an der Aufzugkabine gehaltene Bremse zumindest geringfügig relativ zu der starr an der Aufzugkabine fixierten Lastmesseinrichtung bewegen.

Das Kraftübertragungselement der Lastmesseinrichtung ist hierbei wirkmässig mit der Bremse verbunden. Wenn sich die Aufzugkabine mitsamt der mit dieser starr gekoppelten Lastmesseinrichtung beispielsweise relativ zu der Bremse, welche bei ihrer Aktivierung ortsfest an der stationären Komponente der Aufzuganlage gehalten wird, bewegt, wird durch die Relativbewegung der Bremse relativ zu der Lastmesseinrichtung dementsprechend über das Kraftübertragungselement eine Kraft auf ein geeignetes Gegenelement der Lastmesseinrichtung übertragen. Diese Kraft kann von der Lastmesseinrichtung gemessen werden.

Dementsprechend können von der Lastmesseinrichtung Kräfte, die auf die Aufzugkabine insbesondere in deren Bewegungsrichtung, das heisst typischerweise in vertikaler Richtung, wirken, gemessen werden. Insbesondere können Lastveränderungen in der Aufzugkabine mithilfe der Lastmesseinrichtung bestimmt werden.

Allerdings sollen die Lastmesseinrichtung und die Bremse nicht lediglich über das sie verbindende Kraftübertragungselement der Lastmesseinrichtung miteinander wirkmässig verbunden sein. Ergänzend soll die die Lastmesseinrichtung haltende Lastmesseinrichtung-Halteanordnung und die die Bremse haltende Bremsen-Halteanordnung über eine Steganordnung miteinander verbunden sein.

Diese Steganordnung soll derart konfiguriert sein, dass ein überwiegender Anteil der zwischen der Bremse und der Lastmesseinrichtung wirkenden Kräfte nicht über das Kraftübertragungselement der Lastmesseinrichtung sondern über die Steganordnung übertragen wird. Insbesondere sollte die Steganordnung derart konfiguriert sein, dass beispielsweise bei einem Versagen des Kraftübertragungselements auch die gesamten zwischen der Bremse und der Lastmesseinrichtung wirkenden Kräfte allein über die Steganordnung übertragen werden können, ohne dass die Steganordnung reisst.

Dabei soll die Steganordnung derart konfiguriert sein, dass über sie die Lastmesseinrichtung-Halteanordnung und die Bremsen-Halteanordnung in einer Weise miteinander verbunden sind, bei der sich die Steganordnung zumindest bei nicht übermässigen wirkenden Kräften überwiegend lediglich elastisch deformiert, d.h. keine irreversible plastische Deformierung bewirkt wird. Insbesondere sollen, wie weiter unten noch genauer erläutert, bei Kräften, die in etwa der Gewichtskraft der Aufzugkabine einschliesslich deren maximal zulässiger Nutzlast entsprechen, lediglich elastische Deformierungen an der Steganordnung auftreten.

Dadurch, dass die Lastmesseinrichtung-Halteanordnung mit der Bremsen-Halteanordnung über die Steganordnung elastisch deformierbar verbunden ist, kann unter anderem bewirkt werden, dass lediglich ein kleiner Teil der zwischen der Bremse und der Lastmesseinrichtung bei deren Relativbewegung zueinander bewirkten Kräfte tatsächlich auf die Lastmesseinrichtung wirkt. Dementsprechend kann die Lastmesseinrichtung schwächer konzipiert werden, als dies der Fall wäre, wenn die gesamten Kräfte auf sie übertragen würden.

Dadurch, dass sich die Steganordnung während der Kraftübertragung hauptsächlich lediglich elastisch deformiert, können die anteilig auf die Lastmesseinrichtung übertragenen Kräfte stets im Wesentlichen proportional zu den gesamten zwischen der Bremse und der Aufzugkabine wirkenden Kräften sein.

Letztendlich können mithilfe der Lastmesseinrichtung trotz einer mechanisch relativ schwachen Auslegung derselben sehr genau und reproduzierbar die auf die Aufzugkabine wirkenden Kräfte bzw. in der Aufzugkabine bewirkten Lastveränderungen gemessen werden.

Gemäss einer Ausführungsform ist die Bremse und die Bremsen-Halteanordnung derart konfiguriert, dass die Bremse an der Aufzugkabine mittels der Bremsen-Halteanordnung derart zu halten ist, dass die Bremse sich maximal bis zu einer vorgegebenen Position in der von der Bremse bewirkten Kraftrichtung relativ zu der Aufzugkabine verlagern lässt.

Anders ausgedrückt kann insbesondere die Bremsen-Halteanordnung derart konzipiert sein, dass über diese die daran befestigte Bremse zwar mit einem gewissen Spiel an der Aufzugkabine angebracht werden kann, sodass sich die Bremse innerhalb eines Toleranzbereichs aufgrund der beim Aktivieren der Bremse bewirkten Kräfte leicht relativ zu der Aufzugkabine bewegen lässt. Der Toleranzbereich soll jedoch klar begrenzt sein, sodass die Bremse nicht über eine maximal vorgegebene Position hinaus relativ zu der Aufzugkabine verlagert werden kann.

Beispielsweise kann ein Ende des Toleranzbereichs durch einen an der Bremsen-Halteanordnung vorgesehenen mechanischen Anschlag realisiert sein, bis zu dem sich ein mit der Aufzugkabine starr gekoppeltes Fixierelement relativ zu der Bremsen-Halteanordnung verlagern lässt, über den hinaus das Fixierelement jedoch nicht bewegt werden kann.

Hierdurch kann beispielsweise bewirkt werden, dass sich die Bremse zwar bei relativ geringfügigen Kräften, beispielsweise bis hin zu den Gewichtskräften der zu haltenden Aufzugkabine, zwar geringfügig relativ zu der Aufzugkabine bewegen kann, bei einem Auftreten von deutlich höheren Kräften, wie sie beispielsweise im Falle einer Notbremsung auftreten können, die Relativbewegung zwischen der Bremse und der Aufzugkabine jedoch durch den vorgesehenen Anschlag auf die maximal vorgegebene Position begrenzt wird. Hierdurch kann unter anderem eine Sicherheit der Bremsfunktionalität der vorgeschlagenen Bremsvorrichtung erhöht werden.

Insbesondere kann gemäss einer Ausführungsform die Bremsen-Halteanordnung Langlöcher aufweisen, deren Längsrichtung sich parallel zu der von der Bremse bewirkten Kraftrichtung erstreckt und durch die hindurch sich an der Aufzugkabine ortsfest gehaltene Fixierelemente erstrecken können, um die Bremsen-Halteanordnung an der Aufzugkabine zu halten.

Mit anderen Worten können in der Bremsen-Halteanordnung zwei oder mehr Langlöcher vorgesehen sein, durch die hindurch Fixierelemente wie beispielsweise Schrauben oder Bolzen verlaufen können, die fest mit der Aufzugkabine verbunden sind.

Ein Langloch kann dabei eine längliche Durchgangsöffnung sein, die in einer Richtung parallel zu der von der Bremse bewirkten Kraftrichtung, d.h. in einer Längenrichtung, grössere Abmessungen aufweist als in einer Richtung quer hierzu, d.h. in einer Breitenrichtung. Beispielsweise können die Abmessungen in der Breitenrichtung im Wesentlichen denjenigen des durch das Langloch hindurch verlaufenden Fixierelements entsprechen, sodass es in der Breitenrichtung zu einem Formschluss kommt, wohingegen die Abmessungen in der Längenrichtung zumindest geringfügig grösser sein können als diejenigen des Fixierelements, sodass sich das Fixierelement innerhalb eines von dem Langloch definierten Toleranzbereichs entlang der Kraftrichtung bewegen kann.

Längsseitige Enden des Langlochs wirken dabei als mechanische Begrenzung für eine Relativbewegung der Bremse in den Längsrichtung. D.h. die längsseitigen Enden bilden einen mechanischen Anschlag, der die Position vorgibt, bis zu der sich die Bremse und die Aufzugkabine relativ zueinander verlagern lassen.

Dementsprechend kann sich die Aufzugkabine beispielsweise bei einer Notfallbremsung mit ihren sich durch die Langlöcher der Bremsen-Halteanordnung erstreckenden Fixierelementen maximal bis zu den längsseitigen Enden der Langlöcher relativ zu der Bremse bewegen. Eine weitere Verlagerung wird durch den dann eintretenden Formschluss zwischen den Fixierelementen und den Enden der Langlöcher vermieden. Dementsprechend können die beispielsweise bei einer Notfallbremsung auftretenden hohen Kräfte über die Fixierelemente und die Bremsen-Halteanordnung zwischen der Bremse und der Aufzugkabine übertragen werden.

Gemäss einer Ausführungsform ist die Steganordnung derart angeordnet, dimensioniert und konfiguriert, dass sich die Steganordnung bei einer zwischen der Bremsen-Halteanordnung und der Lastmesseinrichtung-Halteanordnung übertragenen Kraft, welche einer Gewichtskraft der Aufzugkabine einschliesslich einer maximal zulässigen Nutzlast der Aufzugkabine entspricht, im Wesentlichen ausschliesslich elastisch deformiert.

Anders ausgedrückt kann sich die Steganordnung zwischen der Bremsen-Halteanordnung und der Lastmesseinrichtung-Halteanordnung derart erstrecken, dass sie bei Kräften, die typischerweise im Normalbetrieb der Aufzuganlage auftreten, wenn die Aufzugkabine beispielsweise an einem Stockwerk gehalten werden soll, lediglich eine elastische Deformierungen erfährt.

Hierzu können mehrere verschiedene Einflussgrössen geeignet gewählt sein. Beispielsweise kann sich die räumliche Anordnung der Steganordnung, d.h. insbesondere deren Position, Orientierung und/oder Erstreckungsrichtung, auf ihre mechanische Belastbarkeit und/oder ihre elastische Deformierbarkeit auswirken. Ausserdem kann sich die Dimensionierung der Steganordnung, d.h. insbesondere deren Querschnitt, Breite, Länge, Höhe, etc. auf die Belastbarkeit und/oder elastische Deformierbarkeit der Steganordnung auswirken. Ferner können weitere Konfigurationsparameter wie beispielsweise ein verwendetes Material, eine bei der Herstellung durchgeführte Bearbeitung, etc. die Belastbarkeit und/oder elastische Deformierbarkeit der Steganordnung beeinflussen. Alle diese Parameter können geeignet gewählt werden, sodass die Steganordnung beispielsweise abhängig von Eigenschaften der Aufzugkabine (zum Beispiel deren Gewicht und Nutzlast) und/oder abhängig von Anforderungen an die gesamte Aufzuganlage (zum Beispiel Sicherheitsanforderungen betreffend Bremsvorgänge) dazu konfiguriert ist, auf im Normalbetrieb der Aufzuganlage auf sie wirkende Kräfte jeweils nur mit einer elastischen Deformierung, aber ohne plastische Deformierung, zu reagieren.

Insbesondere kann gemäss einer Ausführungsform die Steganordnung derart angeordnet, dimensioniert und konfiguriert sein, dass die Steganordnung sich bei einer zwischen der Bremsen-Halteanordnung und der Lastmesseinrichtung-Halteanordnung übertragenen Kraft, welche einer Gewichtskraft der Aufzugkabine einschliesslich einer maximal zulässigen Nutzlast der Aufzugkabine entspricht, um weniger als 1 mm, vorzugsweise weniger als 0,5 mm und stärker bevorzugt lediglich zwischen 0,05 mm und 0,3 mm, in der von der Bremse bewirkten Kraftrichtung deformiert.

Mit anderen Worten soll sich die Aufzugkabine relativ zu der Bremse während eines Bremsvorgangs zwar geringfügig bewegen können. Das Ausmass dieser Relativbewegung soll aber durch die konkret gewählte Konfiguration der Steganordnung so weit begrenzt sein, dass im Normalfall keine Relativbewegungen von beispielsweise mehr als 0,5 mm auftreten. Für viele Anwendungen kann es sogar vorteilhaft sein, wenn die Steganordnung im Normalfall ausschliesslich Relativbewegungen von weniger als 0,2 mm zulässt.

Insbesondere sollten die im Normalfall zulässigen Relativbewegungen kleiner sein als der Toleranzbereich, innerhalb dessen sich die Aufzugkabine relativ zu der Bremse bewegen lässt, bevor die Aufzugkabine bei Erreichen einer maximal zulässigen Relativbewegung an einer vorgegebenen Position an einer weiteren Relativbewegung gehindert wird, beispielsweise indem ihr Fixierelement an dem Ende des Langlochs anschlägt. Mit anderen Worten soll die Steganordnung aufgrund ihrer mechanischen Konfiguration vorzugsweise nur Relativbewegungen zwischen der Aufzugkabine und der Bremse zulassen, die kürzer sind als beispielsweise der von den Langlöchern der Bremsen-Halteanordnung vorgegebene Toleranzbereich.

Gemäss einer Ausführungsform kann es insbesondere vorteilhaft sein, wenn sich die Steganordnung zumindest in einem Teilbereich quer zu der von der Bremse bewirkten Kraftrichtung erstreckt.

Wenn sich die Steganordnung zwischen der Bremsen-Halteanordnung und der Lastmesseinrichtung-Halteanordnung über ihre gesamte Länge hin parallel zu der von der Bremse bewirkten Kraftrichtung erstrecken würde, könnten Relativverlagerungen zwischen beiden Halteanordnungen nur erfolgen, wenn sich die Steganordnung selbst in ihrer Länge elastisch ändern könnte. Dies kann jedoch mit Materialien wie beispielsweise Metallen, welche für die Steganordnung einzusetzen sind, um den auf sie wirkenden Kräften standhalten zu können, schwierig sein.

Daher wird angestrebt, die Steganordnung zumindest in einem Teilbereich quer zu der von der Bremse bewirkten Kraftrichtung verlaufen zu lassen. Die Steganordnung kann sich dabei über ihre gesamte Länge hin linear und schräg zu der bewirkten Kraftrichtung erstrecken. Alternativ kann die Steganordnung Krümmungen aufweisen und lediglich in Teilbereichen schräg zu der bewirkten Kraftrichtung verlaufen. In den schräg zu der Kraftrichtung verlaufenden Teilbereichen können die beim Bremsen wirkenden Kräfte statt einer Längung der gesamten Steganordnung ein Verbiegen der Steganordnung ermöglichen, sodass sich die an den gegenüberliegenden Enden der Steganordnung befindlichen beiden Halteanordnungen in der Kraftrichtung relativ zueinander verlagern können. Das lokale Verbiegen der Steganordnung kann bei geeigneter Auslegung der Steganordnung, insbesondere bei geeigneter Orientierung, geeignetem Querschnitt und/oder geeigneter Materialwahl der Steganordnung, durch elastische Deformation erfolgen.

Gemäss einer Ausführungsform sind die Bremsen-Halteanordnung, die Lastmesseinrichtung-Halteanordnung und die Steganordnung einstückig mit einem gemeinsamen Bauteil ausgebildet. Beispielsweise können die Bremsen-Halteanordnung, die Lastmesseinrichtung-Halteanordnung und die Steganordnung einstückig mit einem gemeinsamen gestanzten Blechteil ausgebildet sein.

Anders ausgedrückt kann ein einzelnes Bauteil wie beispielsweise ein in eine geeignete Form gestanztes Blech sowohl die Bremsen-Halteanordnung und die Lastmesseinrichtung-Halteanordnung als auch die sich zwischen diesen beiden erstreckende Steganordnung ausbilden.

Das gesamte Bauteil kann dabei einfach herzustellen sein und beispielsweise durch eine geeignete Wahl eines eingesetzten Bleches, insbesondere hinsichtlich einer Dicke des Bleches und einem Material des Bleches, an die aufzunehmenden und zu übertragenen Kräfte angepasst werden.

Durch die einstückige Ausbildung aller Bereiche eines solchen Bauteils kann beispielsweise vermieden werden, dass es an Schwachstellen, wie sie ansonsten bei einem mehrteiligen Bauteil an Übergängen zwischen Segmenten des mehrteiligen Bauteils auftreten würden, zu erhöhtem Verschleiss kommt. Das einstückige Bauteil kann auch wiederholt auftretenden mechanischen Belastungen langfristig standhalten.

In den beiden Halteanordnungen können dabei Möglichkeiten geschaffen werden, um diese an der Aufzugkabine festlegen zu können. Insbesondere können beispielsweise an der Lastmesseinrichtung-Halteanordnung Rundlöcher vorgesehen sein, um diese mit Bolzen oder Schrauben an der Aufzugkabine fixieren zu können. An der Bremsen-Halteanordnung können Langlöcher vorgesehen sein, durch die sich ebenfalls Bolzen oder Schrauben erstrecken können. Sowohl die Rundlöcher als auch die Langlöcher können in das die Halteanordnungen bildende Blech eingestanzt werden.

Gemäss einer Ausführungsform kann das Kraftübertragungselement mit einem an der Lastmesseinrichtung-Halteanordnung fixierten Gegenelement der Lastmesseinrichtung über einen Dehnmessstreifen verbunden sein.

Mit anderen Worten kann ein Dehnmessstreifen dazu eingesetzt werden, die über das Kraftübertragungselement auf die Lastmesseinrichtung wirkenden Kräfte zu messen. Somit können mithilfe des Dehnmessstreifens die Kräfte, die zwischen der Bremsen-Halteanordnung und der Lastmesseinrichtung-Halteanordnung bei aktivierter Bremse wirken, und damit letztendlich die Kräfte, die zwischen der aktivierten Bremse und der von ihr gebremsten Aufzugkabine wirken, gemessen werden. Einen Dehnmessstreifen für diese Aufgabe einzusetzen, ermöglicht eine sehr robuste Auslegung der Lastmesseinrichtung. Ferner ermöglicht der Dehnmessstreifen, die wirkenden Kräfte sehr präzise und reproduzierbar messen zu können.

Gemäss einer Ausführungsform kann die Lastmesseinrichtung dazu konfiguriert sein, ein elektrisches Signal zu erzeugen, welches die auf das Kraftübertragungselement wirkende Kraft wiedergibt.

Beispielsweise kann die Lastmesseinrichtung über eine Sensorik verfügen, welche physikalische Parameter überwachen kann, die einen Rückschluss auf die auf das Kraftübertragungselement wirkenden Kräfte ermöglichen. Die Sensorik kann abhängig von den überwachten physikalischen Parametern elektrische Signale erzeugen. Solche elektrischen Signale können in einfacher Weise weitergeleitet und beispielsweise an eine Steuerung der Aufzuganlage oder eine externe Überwachungseinrichtung übergeben werden. Basierend auf den Signalen kann dann auf die auf die Aufzugkabine wirkenden Kräfte rückgeschlossen werden. Beispielsweise kann hierdurch der Steuerung der Aufzuganlage mitgeteilt werden, welche Nutzlast sich aktuell in der Aufzugkabine befindet, sodass die Steuerung die Antriebseinrichtung lastgemäss ansteuern kann.

Gemäss einer Ausführungsform kann die Bremse der beschriebenen Bremsvorrichtung als Haltebremse dazu konfiguriert sein, die Aufzugkabine entgegen ihrer Gewichtskraft während eines Halts ortsfest zu halten. Insbesondere kann es bevorzugt sein, die Bremse ergänzend auch als Fangbremse dazu zu konfigurieren, die Aufzugkabine im Falle eines Freifalls notfallsmässig abzubremsen.

Mit anderen Worten soll die Bremse zumindest derart ausgelegt sein, dass mit ihrer Hilfe die Aufzugkabine an der mit der Bremse zusammenwirkenden stationären Komponente der Aufzuganlage, das heisst beispielsweise an einer Führungsschiene, stationär gehalten werden kann, während die Aufzugkabine beispielsweise an einem Stockwerk angehalten wird. Als solche Haltebremse kann die Bremse vermeiden, dass sich die Aufzugkabine aufgrund von Lastveränderungen bewegt, wenn Passagiere in die Aufzugkabine ein- oder aussteigen.

Ergänzend kann es vorteilhaft sein, die Bremse noch belastbarer auszulegen, sodass sie auch als Fangbremse wirken kann. In diesem Fall soll die Bremse dazu konfiguriert sein, sehr hohe Kräfte zwischen der Aufzugkabine und der stationären Komponente bewirken zu können, um die Aufzugkabine beispielsweise selbst für den Fall, dass alle sie haltenden Tragmittel reissen sollten und es zu einem freien Fall der Aufzugkabine käme, auf kurzer Distanz bis zum Stillstand abbremsen zu können. Um die bei einer solchen Fangbremsung kurzzeitig auftretenden sehr hohen Kräfte zuverlässig von der Bremse auf die Aufzugkabine übertragen zu können, kann einerseits die Steganordnung ausreichend stabil konfiguriert sein, um bei den hohen Kräften nicht zu reissen, wobei plastische Deformationen der Steganordnung für einen solchen Ausnahmefall zulässig sein können. Andererseits kann die Bremsen-Halteanordnung selbst beispielsweise durch geeignete Dimensionierung ihrer Langlöcher derart ausgebildet und an der Aufzugkabine befestigt sein, dass sie bei einer Fangbremsung zuverlässig an der Aufzugkabine gehalten bleibt.

Unter Verwendung einer Bremsvorrichtung gemäss einer Ausführungsform des ersten Aspekts der Erfindung kann somit in einer Aufzuganlage gemäss einer Ausführungsform des zweiten Aspekts der Erfindung eine Aufzugkabine, an der die Bremsen-Halteanordnung und die Lastmesseinrichtung-Halteanordnung der Bremsvorrichtung gehalten sind, mit ihrer Bremse zuverlässig beispielsweise mit der Führungsschiene zusammenwirken, um die Aufzugkabine abbremsen zu können.

Ergänzend kann die Bremsvorrichtung im Rahmen eines Verfahrens gemäss einer Ausführungsform des dritten Aspekts der Erfindung dazu eingesetzt werden, um die auf die Aufzugkabine wirkende aktuelle Last messen zu können. Insbesondere können temporäre Laständerungen gemessen werden.

Beispielsweise kann hierzu die Bremse der Bremsvorrichtung aktiviert werden, während die Aufzugkabine schrittweise an einem Stockwerk angehalten ist und stillsteht. Die Bremse kann dabei beispielsweise erst aktiviert werden, nachdem die Aufzugkabine durch geeignetes Ansteuern der Antriebseinrichtung an dem Stockwerk angehalten wurde. Alternativ kann die Bremse dazu eingesetzt werden, eine Bewegung der Aufzugkabine aktiv bis zum Stillstand abzubremsen, wobei die Bremse während des Stillstands dann aktiviert bleiben kann.

Durch die aktivierte Bremse kann verhindert werden, dass sich die Aufzugkabine während eines Halts an einem Stockwerk bewegt, wenn zum Beispiel Passagiere zusteigen oder aussteigen. Allerdings kommt es durch das Zusteigen bzw. Aussteigen der Passagiere zu einer Lastveränderung in der Aufzugkabine. Bei Verwendung der hierin beschriebenen Bremsvorrichtung kann deren Lastmesseinrichtung dazu eingesetzt werden, solche Lastveränderungen zu bestimmen. Dies kann unter anderem dazu genutzt werden, um eine Überbelegung der Aufzugkabine und damit eine Überlast erkennen zu können.

Alternativ oder ergänzend kann gemäss einer Ausführungsform des vierten Aspekts der Erfindung eine Laständerung in der Kabine mit dem beschriebenen Verfahren gemessen werden und die dabei gewonnene Information dazu genutzt werden, um die von der Antriebseinrichtung auf die Aufzugkabine ausgeübte Kraft derart einzustellen, dass die gemessene Laständerung kompensiert wird.

Anders ausgedrückt kann zunächst mithilfe der Lastmesseinrichtung gemessen werden, um wie viel die Aufzugkabine durch ein- oder aussteigende Passagiere schwerer bzw. leichter wird. Ohne entsprechende Gegenmassnahmen würde die Laständerung dazu führen, dass die Aufzugkabine beim anschliessenden Lösen der Haltebremse ruckartig nach unten absacken bzw. nach oben rutschen würde, da sich die elastischen Tragmittel, welche die Aufzugkabine halten, durch die Laständerung verlängern oder verkürzen würden. Indem mit der Lastmesseinrichtung die Lastveränderung in der Aufzugkabine gemessen wird, kann die Antriebseinrichtung entsprechend angesteuert werden, um bereits vor dem Lösen der Haltebremse die auf die Tragmittel wirkende Kraft geeignet anpassen zu können, sodass es beim Lösen der Haltebremse nicht zu einem Absacken oder Hochrutschen der Aufzugkabine kommt. Der beschriebene Vorgang kann auch als ein vorab durchzuführendes Anpassen des von der Antriebseinrichtung zu bewirkenden Drehmoments (englisch: pre-torqueing) bezeichnet werden.

Gemäss einer Ausführungsform kann das beschriebene Verfahren besonders einfach durchgeführt werden, wenn vor Eintreten der Laständerung eine von der Lastmesseinrichtung gemessene Kraft als Referenzkraft gemessen wird. Die auf die Aufzugkabine ausgeübte Kraft kann dann nach dem Aktivieren der Bremse und nach erfolgter Laständerung in der Aufzugkabine derart eingestellt werden, dass von der Lastmesseinrichtung eine der Referenzkraft entsprechende Kraft gemessen wird.

Anders ausgedrückt kann beispielsweise noch bevor die Bremse der Bremsvorrichtung aktiviert wird und auch bevor beispielsweise eine Aufzugtür geöffnet wird und somit Passagiere ein- und aussteigen können mithilfe der Lastmesseinrichtung ein aktueller Wert der von ihr gemessenen Kraft ermittelt werden und als Referenzwert gespeichert werden. Wenn es anschliessend zu Lastveränderung innerhalb der Aufzugkabine aufgrund einer geänderten Anzahl von Passagieren kommt, kann diese von der Lastmesseinrichtung erkannt werden.

Es braucht jedoch nicht notwendigerweise eine Absolutmessung der durch die Lastveränderungen bewirkten Kräfte durchgeführt und daraus die Steuersignale ermittelt werden, die an die Antriebseinrichtung zu senden sind, um das von dieser bewirkte Drehmomente derart einstellen zu können, dass diese Lastveränderungen kompensiert werden. Stattdessen kann die Antriebseinrichtung lediglich dazu angesteuert werden, sukzessive ihr Drehmoment zu verändern. Gleichzeitig kann überwacht werden, wie die von der Lastmesseinrichtung gemessene aktuelle Kraft sich verändert. Wenn diese dem anfangs ermittelten Referenzwert entspricht, bedeutet dies, dass das von der Antriebseinrichtung bewirkte Drehmomente geeignet eingestellt ist, um die zwischenzeitlich erfolgte Lastveränderung kompensieren zu können, sodass die Bremse gelöst werden kann, ohne dass es spontan zu einer ruckartigen Lageveränderung der Aufzugkabine käme.

Weiter kann die Vorrichtung, sowie die Verfahren, wie zuvor und im Folgenden beschrieben, dazu genutzt werden, sicherzustellen, dass sich kein Wartungstechniker mehr auf der Kabine befindet. So kann beispielsweise vor einer Umstellung von einem Normalbetrieb auf einen Wartungsbetrieb das Kabinengewicht gemessen und dieser Wert anschliessend vor einem Zurückschalten in den Normalbetrieb mit einem nach der Wartungsarbeit gemessen Werte verglichen werden. Bei einer Abweichung kann das Zurückschalten in den Normalbetrieb verhindert werden. Dies ist insbesondere in Aufzugsanlagen, welche keinen Kopfraum aufweisen, vorteilhaft, da es unter allen Umständen zu vermeiden gilt, dass die Aufzugsanlage im Normalbetrieb ist, wenn Personen sich im Schacht befinden. Im Gegensatz zu einer herkömmlichen Lastmessung im Boden der Kabine, bei der eine Person nur detektiert wird, wenn ihr Gewicht auf dem Kabinenboden lastet, nicht aber, wenn die Person auf dem Kabinendach steht, erlaubt die Lastmessung an der Bremse der Kabine, wie oben und im Folgenden beschrieben, einen solchen Einsatz.

Es wird darauf hingewiesen, dass einige der möglichen Merkmale und Vorteile der Erfindung hierin mit Bezug auf unterschiedliche Ausführungsformen einerseits der Bremsvorrichtung selbst und andererseits der damit ausgestatteten Aufzuganlage sowie einer Verwendung dieser Bremseinrichtung zum Messen der auf die Aufzugkabine wirkenden Last oder zum Einstellen einer von der Antriebseinrichtung auf die Aufzugkabine auszuübenden Kraft in Reaktion auf eine Lastveränderungen beschrieben sind. Ein Fachmann erkennt, dass die Merkmale im Schutzumfang der beigefügten Ansprüche in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt grob schematisch eine Aufzuganlage gemäss einer Ausführungsform der vorliegenden Erfindung.
Fig. 2 zeigt grob schematisch eine Aufzuganlage gemäss einer alternativen Ausführungsform der vorliegenden Erfindung.
Fig. 3 zeigt eine perspektivische Ansicht einer Bremsvorrichtung gemäss einer Ausführungsform der vorliegenden Erfindung.

Die Figuren sind lediglich schematisch und nicht massstabsgetreu. Gleiche Bezugszeichen bezeichnen in den verschiedenen Figuren gleiche oder gleichwirkende Merkmale

Fign. 1 und 2 zeigen verschieden ausgestaltete Aufzuganlagen 1 mit einer Bremsvorrichtung 15 gemäss zweier Ausführungsformen der vorliegenden Erfindung. In Fig. 3 ist eine konkrete Ausgestaltung der Bremsvorrichtung 15 grösser und mit mehr Details dargestellt.

Die in Fig. 1 dargestellte Aufzuganlage 1 umfasst eine Aufzugkabine 3, die von beispielsweise seilartigen oder riemenartigen Tragmitteln 5 gehalten und in einem Aufzugschacht 11 verlagert werden kann. Dazu können die Tragmittel 5 von einer Antriebseinrichtung 7 verlagert werden. Die Antriebseinrichtung 7 wird von einer Steuerung 9 gesteuert. Während ihrer Verlagerung wird die Aufzugkabine 3 beidseitig jeweils an wenigstens einer als stationäre Komponente 14 dienenden Führungsschiene 13 geführt.

Insbesondere um die Aufzugkabine 3 während eines Halts an einer gewünschten Position wie zum Beispiel an einem Stockwerk stationär halten zu können, kann die Aufzugkabine 3, nachdem sie mit der Antriebseinrichtung 7 zu der gewünschten Position verfahren wurde, mithilfe von an ihren Bremsvorrichtungen 15 vorgesehener Bremsen 17 an den stationären Führungsschienen 13 temporär fixiert werden. Jede der Bremsen 17 ist dabei mithilfe von Bremsen-Halteanordnungen 19 beispielsweise an einem Rahmen der Aufzugkabine 3 befestigt.

Zumindest eine der Bremsvorrichtungen 15 verfügt ferner über eine Lastmesseinrichtung 21. Die Lastmesseinrichtung 21 verfügt über ein Kraftübertragungselement 25 und ein Gegenelement 29. Zwischen dem Kraftübertragungselement 25 und dem Gegenelement 29 kann die Lastmesseinrichtung 21 einen Sensor beispielsweise in Form eines Dehnmessstreifens 27 aufweisen, mithilfe dessen eine auf die Lastmesseinrichtung 21 zwischen deren Kraftübertragungselement 25 und deren Gegenelement 29 wirkende Kraft gemessen werden kann. Die Lastmesseinrichtung 21 kann beispielsweise in ihrem Gegenelement 29 eine Auswerteelektronik aufweisen, mithilfe derer die an dem Sensor vorherrschenden Messparameter in elektrische Signale umgewandelt werden können. Die Lastmesseinrichtung 21 ist über eine Lastmesseinrichtung-Halteanordnung 23 ebenfalls an der Aufzugkabine 3 befestigt.

Fig. 2 zeigt eine weitere Ausführungsform einer erfindungsgemässen Aufzugsanlage 1. Die Bremsvorrichtung 15 ist in diesem Fall lediglich schematisch dargestellt und kann im Detail ähnlich ausgestaltet sein, wie bei der in Fig. 1 dargestellten Ausführungsform. Die Aufzugsanlage 1 weist eine Aufzugkabine 3 und zwei Gegengewichte 8 auf. Die Aufzugsanlage 1 umfasst zwei Antriebseinrichtungen 7, wobei diese in einer Schachtgrube 10 eines Aufzugschachts 11 angeordnet sind. In einer solchen Ausführungsform sind die Traktion und Aufhängung getrennt, das heisst es werden zwei Traktionstragmittel 4 (unter der Kabine) und zwei Aufhängungstragmittel 6 (oberhalb der Kabine) verwendet.

Eine Bremsvorrichtung 15, wie vorangehend und im Folgenden beschrieben, erweist sich bei Verwendung in einer solchen Aufzugsanlage 1 als besonders vorteilhaft, da ein Bremsen an den Antriebseinrichtungen 7, das heisst via Traktionstragmittel 4, welche nicht durch das Gewicht der Aufzugskabine 3 gespannt sind, umgangen werden kann.

Ebenfalls erweist es sich als vorteilhaft, bei einer solchen Aufzugsanlage 1 die Lastmessung in der an der Aufzugkabine 3 vorgesehene Bremsvorrichtung 15 zu integrieren und nicht wie sonst üblich in den Tragemittelbefestigungen auszuführen. Eine Lastmessung über die Aufhängungstragmittel 6 ist bei einer solchen Aufzugsanlage 1 schwierig, da durch die Vorspannung der Traktionstragemittel 4 eine unbekannte Grösse die Kräfte in den Aufhängungstragmitteln 6 mitbeeinflusst. Um eine Lastmessung an den Traktionstragmitteln 4 durchzuführen, müsste sowohl ein Sensor bei den Traktionstragmitteln 4, als auch ein Sensor beim Aufhängungstragemittel 6 angebracht werden. Um auch bei ungleichmässiger Lastverteilung in der Aufzugkabine 3 genaue Messresultate erreichen zu können, müsst die Messung an beiden Seiten der Aufzugkabine 3 durchgeführt werden. Es müssten also insgesamt vier Sensoren verbaut werden.

Mit der Lastmessung an der Bremsvorrichtung 15 kann eine zuverlässige Messung mit nur zwei Sensoren realisiert werden.

In einer weiteren, leicht abgeänderten Ausführungsform sind die beiden Antriebseinrichtungen oben im Schachtkopf 12 des Aufzugschachts 11 angeordnet (nicht gezeigt).

In einer Ausführungsform kann die Lastmessung nur an einer Bremsvorrichtung 15 vorhanden sein.

Wie insbesondere in Fig. 3 zu erkennen, sind die Lastmesseinrichtung-Halteanordnung 23 und die Bremsen-Halteanordnung 19 über eine Steganordnung 31 miteinander mechanisch belastbar verbunden.

In der Bremsen-Halteanordnung 19 sind mehrere Langlöcher 35 ausgebildet. Eine Längsrichtung der Langlöcher 35 ist dabei im Wesentlichen parallel zu einer Kraftrichtung 39, in der eine von der Bremse 17 bewirkte Kraft gerichtet ist. Die Kraftrichtung 39 entspricht im Wesentlichen der Bewegungsrichtung der Aufzugkabine 3 und ist somit im Wesentlichen vertikal. Die Länge der Langlöcher 35 kann beispielsweise etwa 0,5 mm grösser sein als deren Breite. Die mehreren Langlöcher 35 sind dabei linear übereinander entlang der Kraftrichtung 39 angeordnet. Durch jedes der Langlöcher 35 kann sich ein Fixierelement 36 beispielsweise in Form eines Bolzens oder einer Schraube erstrecken, welches an der Aufzugkabine 3 bzw. an deren Rahmen fixiert werden kann. Die Bremsen-Halteanordnung 19 kann über die Fixierelemente 36 somit an der Aufzugkabine 3 gehalten werden, kann sich jedoch durch Verlagerung der Fixierelemente 36 innerhalb der Langlöcher 35 geringfügig vertikal relativ zu der Aufzugkabine 3 bewegen lassen.

Die Lastmesseinrichtung-Halteanordnung 23 verfügt über mehrere Rundlöcher 33. Durch die Rundlöcher 33 können wiederum Fixierelemente (nicht dargestellt) verlaufen, über die die Lastmesseinrichtung-Halteanordnung 23 im Wesentlichen spielfrei an der Aufzugkabine 3 bzw. an deren Rahmen befestigt werden kann.

Dementsprechend kann sich die von der Bremsen-Halteanordnung 19 gehaltene Bremse 17 geringfügig entlang der Kraftrichtung 39 relativ zu der Lastmesseinrichtung-Halteanordnung 23 bzw. relativ zu der Aufzugkabine 3 verlagern, wenn durch Aktivieren der Bremse 17 eine Kraft in der Kraftrichtung 39 bewirkt wird.

Eine solche Relativverlagerung bewirkt unter anderem eine Deformierung der Steganordnung 31. Die Steganordnung 31 ist dabei derart angeordnet, dimensioniert und konfiguriert, dass diese Deformierung im Regelfall elastisch erfolgt, zumindest solange von der Bremse 17 lediglich Kräfte bewirkt werden, die zum Halten der Aufzugkabine 3 und deren Nutzlast beispielsweise während eines Halts an einem Stockwerk benötigt werden.

Die bei aktivierter Bremse 17 bewirkten Relativverlagerungen zwischen der Bremse 17 und der Kabine 3 könne jedoch ergänzend auch dazu genutzt werden, um mithilfe der Lastmesseinrichtung 21 aktuell auf die Aufzugkabine 3wirkende Lasten oder Lastveränderungen messen zu können.

Hierzu ist im dargestellten Beispiel einerseits das Gegenelement 29 der Lastmesseinrichtung 21 fest mit der Lastmesseinrichtung-Halteanordnung 23 verbunden, beispielsweise verschraubt. Andererseits ist das Kraftübertragungselement 25 zum Beispiel mit einem Teil der Bremsen-Halteanordnung 19 gekoppelt und somit wirkmässig mit der Bremse 17 verbunden. Mithilfe einer beispielsweise in dem Gegenelement 29 angeordneten Elektronik (nicht dargestellt) können beispielsweise mechanische Spannungen, wie sie sich in dem zwischen dem Kraftübertragungselement 25 und dem Gegenelement 29 angeordneten Dehnmessstreifen 27 aufgrund der bei der Relativverlagerung bewirkten Kräfte entstehen, gemessen werden. Die Elektronik kann daraufhin ein elektrisches Signal erzeugen, welches als Mass für die von der Lastmesseinrichtung 21 erfahrene Kraft dienen kann.

Die Bremsvorrichtung 15 kann somit nicht nur mit ihrer Bremse 17 dazu genutzt werden, um die Aufzugkabine 3 zu bremsen, sondern auch mit ihrer Lastmesseinrichtung 21 dazu eingesetzt werden, um eine auf die Aufzugkabine 3 wirkenden Last zu messen.

Während des Betriebs der Aufzuganlage 1 kann die Aufzugkabine 3 beispielsweise mit der Antriebseinrichtung 7 zu einem Stockwerk gefahren werden. Um zu vermeiden, dass sich die Aufzugkabine 3 anschliessend beim Ein- und Aussteigen von Passagieren aufgrund der dabei bewirkten Lastveränderungen hoch oder runter bewegt, kann beispielsweise vor einem Öffnen von Kabinentüren die Bremse 17 der Bremsvorrichtung 15 aktiviert werden, beispielsweise über eine Steuerleitung 37.

Zuvor oder zumindest noch bevor eine Lastveränderung in der Aufzugkabine 3 eintreten kann, d.h. beispielsweise vor einem Öffnen der Kabinentür, kann mithilfe der Lastmesseinrichtung 21 eine aktuell zwischen der Bremse 17 und der Aufzugkabine 3 wirkende Kraft gemessen werden. Im Allgemeinen kann diese Kraft beispielsweise null sein, insbesondere für den Fall, dass die Aufzugkabine 3 ausschliesslich durch Ansteuern der Antriebseinrichtung 7 bis zum Stillstand gebremst wurde und die Bremse 17 erst danach aktiviert wurde. Für den Fall, dass die Bremse 17 aber ergänzend zum Abbremsen der Bewegung der Aufzugkabine 3 eingesetzt wurde, kann diese Kraft auch ungleich null sein. Diese vorab gemessene Kraft kann als Referenzwert gespeichert werden.

Sobald es beim anschliessenden Ein- und Aussteigen von Passagieren in der Kabine zu Lastveränderungen kommt, können diese mithilfe der Lastmesseinrichtung 21 gemessen werden. Die Information über die gemessenen Lastveränderungen können dazu eingesetzt werden, um mithilfe gezielter Ansteuerung der Antriebseinrichtung 7 die über die Tragmittel 5 auf die Aufzugkabine 7 bewirkten Kräfte derart zu variieren, dass die zwischenzeitlich bewirkten Lastveränderungen kompensiert werden.

Alternativ kann die Antriebseinrichtung 7 die auf die Aufzugkabine 3 über die Tragmittel 5 wirkenden Kräfte so lange verändern, bis die von der Lastmesseinrichtung 21 aktuell gemessene Kraft wieder mit dem zuvor ermittelten Referenzwert übereinstimmt.

In beiden Fällen kann sichergestellt werden, dass veränderte Lastverhältnisse innerhalb der Aufzugkabine 3 durch geeignetes Nachspannen oder Entspannen der Tragmittel 5 mithilfe der Antriebseinrichtung 7 derart kompensiert werden, dass die gesamte Aufzugkabine 3 einschliesslich ihrer zwischenzeitlich veränderten Nutzlast wieder von den Tragmitteln 5 gehalten wird. In diesem Zustand kann die Bremse 17 gelöst werden, ohne dass sich die Aufzugkabine 3 daraufhin ruckartig bewegen würde. Abschliessend ist darauf hinzuweisen, dass Begriffe wie "aufweisend", "umfassend", etc. keine anderen Elemente oder Schritte ausschliessen und Begriffe wie "eine" oder "ein" keine Vielzahl ausschliessen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können, solange die Kombination im Schutzumfang der beigefügten Ansprüche verbleibt. Bezugszeichen in den Ansprüchen sind nicht als Einschränkung anzusehen.

## Patentansprüche

1. Bremsvorrichtung (15) zum Bremsen einer verlagerbaren Aufzugkabine (3) einer Aufzuganlage (1) und zum Messen von in der Aufzugkabine (3) bewirkten Lastveränderungen, wobei die Bremsvorrichtung (15) aufweist:
eine Bremse (17) zum Bremsen der Aufzugkabine (3) relativ zu einer stationären Komponente (14) der Aufzuganlage (1);
eine Bremsen-Halteanordnung (19) zum Halten der Bremse (17) an der Aufzugkabine (3);
eine Lastmesseinrichtung (21) mit einem Kraftübertragungselement (25) zum Messen einer auf das Kraftübertragungselement (25) wirkenden Kraft;
eine Lastmesseinrichtung-Halteanordnung (23) zum Halten der Lastmesseinrichtung (21) an der Aufzugkabine (3);
wobei die Bremse (17) und die Bremsen-Halteanordnung (19) derart konfiguriert sind, dass die Bremse (17) an der Aufzugkabine (3) mittels der Bremsen-Halteanordnung (19) derart zu halten ist, dass sich die Bremse (17) in einer von der Bremse (17) bewirkten Kraftrichtung (39) relativ zu der Aufzugkabine (3) verlagern lässt;
wobei die Lastmesseinrichtung (21) und die Lastmesseinrichtung-Halteanordnung (23) derart konfiguriert sind, dass die Lastmesseinrichtung (21) an der Aufzugkabine (3) mittels der Lastmesseinrichtung-Halteanordnung (23) derart zu halten ist, dass die Lastmesseinrichtung (21) in der von der Bremse (17) bewirkten Kraftrichtung (39) relativ zu der Aufzugkabine (3) fixiert ist;
wobei das Kraftübertragungselement (25) der Lastmesseinrichtung (21) wirkmässig mit der Bremse (17) verbunden ist, um eine zwischen der Bremse (17) und der Lastmesseinrichtung (21) wirkende Kraft aufgrund einer Relativverlagerung der Bremse (17) relativ zu der Lastmesseinrichtung (21) messen zu können; **dadurch gekennzeichnet, dass**
die Lastmesseinrichtung-Halteanordnung (23) und die Bremsen-Halteanordnung (19) über eine Steganordnung (31) elastisch deformierbar miteinander verbunden sind.

2. Bremsvorrichtung nach Anspruch 1,
wobei die Bremse (17) und die Bremsen-Halteanordnung (19) derart konfiguriert sind, dass die Bremse (17) an der Aufzugkabine (3) mittels der Bremsen-Halteanordnung (19) derart zu halten ist, dass die Bremse (17) sich maximal bis zu einer vorgegebenen Position in der von der Bremse (17) bewirkten Kraftrichtung (39) relativ zu der Aufzugkabine (3) verlagern lässt.

3. Bremsvorrichtung nach einem der vorangehenden Ansprüche,
wobei die Bremsen-Halteanordnung (19) Langlöcher (35) aufweist, deren Längsrichtung sich parallel zu der von der Bremse (17) bewirkten Kraftrichtung (39) erstreckt und durch die hindurch sich an der Aufzugkabine (3) ortsfest gehaltene Fixierelemente (36) erstrecken können, um die Bremsen-Halteanordnung (19) an der Aufzugkabine (3) zu halten.

4. Bremsvorrichtung nach einem der vorangehenden Ansprüche, wobei die Steganordnung (31) derart angeordnet, dimensioniert und konfiguriert ist, dass sich die Steganordnung (31) bei einer zwischen der Bremsen-Halteanordnung (19) und der Lastmesseinrichtung-Halteanordnung (23) übertragenen Kraft, welche einer Gewichtskraft der Aufzugkabine (3) einschliesslich einer maximal zulässigen Nutzlast der Aufzugkabine (3) entspricht, im Wesentlichen ausschliesslich elastisch deformiert.

5. Bremsvorrichtung nach einem der vorangehenden Ansprüche, wobei die Steganordnung (31) derart angeordnet, dimensioniert und konfiguriert ist, dass die Steganordnung (31) sich bei einer zwischen der Bremsen-Halteanordnung (19) und der Lastmesseinrichtung-Halteanordnung (23) übertragenen Kraft, welche einer Gewichtskraft der Aufzugkabine (3) einschliesslich einer maximal zulässigen Nutzlast der Aufzugkabine (3) entspricht, um weniger als 1 mm in der von der Bremse (17) bewirkten Kraftrichtung (39) deformiert.

6. Bremsvorrichtung nach einem der vorangehenden Ansprüche, wobei sich die Steganordnung (31) zumindest in einem Teilbereich quer zu der von der Bremse (17) bewirkten Kraftrichtung (39) erstreckt.

7. Bremsvorrichtung nach einem der vorangehenden Ansprüche, wobei die Bremsen-Halteanordnung (19), die Lastmesseinrichtung-Halteanordnung (23) und die Steganordnung (31) einstückig mit einem gemeinsamen Bauteil ausgebildet sind.

8. Bremsvorrichtung nach Anspruch 7, wobei die Bremsen-Halteanordnung (19), die Lastmesseinrichtung-Halteanordnung (23) und die Steganordnung (31) einstückig mit einem gemeinsamen gestanzten Blechteil ausgebildet sind.

9. Bremsvorrichtung nach einem der vorangehenden Ansprüche, wobei das Kraftübertragungselement (25) mit einem an der Lastmesseinrichtung-Halteanordnung (23) fixierten Gegenelement (29) der Lastmesseinrichtung (21) über einen Dehnmessstreifen (27) verbunden ist.

10. Bremsvorrichtung nach einem der vorangehenden Ansprüche, wobei die Lastmesseinrichtung (21) dazu konfiguriert ist, ein elektrisches Signal zu erzeugen, welches die auf das Kraftübertragungselement (25) wirkende Kraft wiedergibt.

11. Bremsvorrichtung nach einem der vorangehenden Ansprüche, wobei die Bremse (17) als Haltebremse dazu konfiguriert ist, die Aufzugkabine (3) entgegen ihrer Gewichtskraft während eines Halts ortsfest zu halten, und
wobei die Bremse (17) vorzugsweise ergänzend auch als Fangbremse dazu konfiguriert ist, die Aufzugkabine (3) im Falle eines Freifalls notfallsmässig abzubremsen.

12. Aufzuganlage (1) aufweisend:
eine Aufzugkabine (3);
eine Führungsschiene (13); und
eine Bremsvorrichtung (15) gemäss einem der Ansprüche 1 bis 11;
wobei die Aufzugkabine (3) entlang der Führungsschiene (13) verlagerbar ist;
wobei die Bremsvorrichtung (15) mittels ihrer Bremsen-Halteanordnung (19) und ihrer Lastmesseinrichtung-Halteanordnung (23) an der Aufzugkabine (3) gehalten ist; und
wobei die Bremse (17) der Bremsvorrichtung (15) dazu konfiguriert ist, mit der Führungsschiene (13) zusammenzuwirken, um die Aufzugkabine (3) zu bremsen.

13. Verfahren zum Messen einer auf eine Aufzugkabine (3) wirkenden Last, wobei das Verfahren aufweist:
Aktivieren der Bremse (17) einer an der Aufzugkabine (3) gehaltenen Bremsvorrichtung (15) gemäss einem der Ansprüche 1 bis 11 während die Aufzugkabine (3) stillsteht; und Messen der auf die Aufzugkabine (3) wirkenden Last mithilfe der Lastmesseinrichtung (21) der Bremsvorrichtung (15).

14. Verfahren zum Einstellen einer von einer Antriebseinrichtung (7) auf eine Aufzugkabine (3) auszuübenden Kraft in Reaktion auf eine Lastveränderung in der Aufzugkabine (3), wobei das Verfahren aufweist:
Messen der Lastveränderung mithilfe eines Verfahrens gemäss Anspruch 13; und
Einstellen der von der Antriebseinrichtung (7) auf die Aufzugkabine (3) ausgeübten Kraft derart, dass die gemessene Lastveränderung kompensiert wird.

15. Verfahren nach Anspruch 14, wobei vor Eintreten der Lastveränderung eine von der Lastmesseinrichtung (21) gemessene Kraft als Referenzkraft gemessen wird; und wobei die auf die Aufzugkabine (3) ausgeübte Kraft nach dem Aktivieren der Bremse (17) und nach erfolgter Laständerung in der Aufzugkabine (3) derart eingestellt wird, dass von der Lastmesseinrichtung (21) eine der Referenzkraft entsprechende Kraft gemessen wird.

## Claims

1. Braking apparatus (15) for braking a displaceable elevator car (3) of an elevator installation (1) and for measuring load changes caused in the elevator car (3), wherein the braking apparatus (15) has:
a brake (17) for braking the elevator car (3) relative to a stationary component (14) of the elevator installation (1);
a brake holding arrangement (19) for holding the brake (17) on the elevator car (3);
a load measuring device (21) having a force transmission element (25) for measuring a force acting on the force transmission element (25);
a load measuring device holding arrangement (23) for holding the load measuring device (21) on the elevator car (3);
wherein the brake (17) and the brake holding arrangement (19) are configured such that the brake (17) is to be held on the elevator car (3) by means of the brake holding arrangement (19) in such a way that the brake (17) can be displaced relative to the elevator car (3) in a force direction (39) generated by the brake (17);
wherein the load measuring device (21) and the load measuring device holding arrangement (23) are configured such that the load measuring device (21) is to be held on the elevator car (3) by means of the load measuring device holding arrangement (23) in such a way that the load measuring device (21) is fixed relative to the elevator car (3) in the force direction (39) generated by the brake (17);
wherein the force transmission element (25) of the load measuring device (21) is operatively connected to the brake (17) in order to be able to measure a force acting between the brake (17) and the load measuring device (21) due to a relative displacement of the brake (17) relative to the load measuring device (21); **characterized in that** the load measuring device holding arrangement (23) and the brake holding arrangement (19) are connected to one another in an elastically deformable manner via a connecting piece arrangement (31).

2. Braking apparatus according to claim 1,
wherein the brake (17) and the brake holding arrangement (19) are configured such that the brake (17) can be held on the elevator car (3) by means of the brake holding arrangement (19) in such a way that the brake (17) can be displaced relative to the elevator car (3) at most up to a predetermined position in the force direction (39) generated by the brake (17).

3. Braking apparatus according to either of the preceding claims,
wherein the brake holding arrangement (19) has slots (35), the longitudinal direction of which extends parallel to the force direction (39) generated by the brake (17) and through which fixing elements (36) held stationary on the elevator car (3) can extend in order to hold the brake holding arrangement (19) on the elevator car (3).

4. Braking apparatus according to any of the preceding claims, wherein the connecting piece arrangement (31) is arranged, dimensioned, and configured such that the connecting piece arrangement (31) deforms substantially only elastically when a force which corresponds to a weight of the elevator car (3) including a maximum permissible payload of the elevator car (3) is transmitted between the brake holding arrangement (19) and the load measuring device holding arrangement (23).

5. Braking apparatus according to any of the preceding claims, wherein the connecting piece arrangement (31) is arranged, dimensioned, and configured such that the connecting piece arrangement (31) deforms by less than 1 mm in the force direction (39) generated by the brake (17) when a force which corresponds to a weight of the elevator car (3) including a maximum permissible payload of the elevator car (3) is transmitted between the brake holding arrangement (19) and the load measuring device holding arrangement (23).

6. Braking apparatus according to any of the preceding claims, wherein the connecting piece arrangement (31) extends transversely to the force direction (39) generated by the brake (17), at least in a sub-region.

7. Braking apparatus according to any of the preceding claims, wherein the brake holding arrangement (19), the load measuring device holding arrangement (23), and the connecting piece arrangement (31) are formed in one piece by a common part.

8. Braking apparatus according to claim 7, wherein the brake holding arrangement (19), the load measuring device holding arrangement (23), and the connecting piece arrangement (31) are formed in one piece by a common stamped sheet metal part.

9. Braking apparatus according to any of the preceding claims, wherein the force transmission element (25) is connected via a strain gauge (27) to a counter-element (29) of the load measuring device (21) fixed to the load measuring device holding arrangement (23).

10. Braking apparatus according to any of the preceding claims, wherein the load measuring device (21) is configured to generate an electrical signal which represents the force acting on the force transmission element (25).

11. Braking apparatus according to any of the preceding claims, wherein the brake (17) is designed as a holding brake to hold the elevator car (3) stationary against its weight during a stop, and
wherein the brake (17) is preferably also designed as a safety brake to brake the elevator car (3) in an emergency in the event of a free fall.

12. Elevator installation (1) having:
an elevator car (3);
a guide rail (13); and
a braking apparatus (15) according to any of claims 1 to 11;
wherein the elevator car (3) is displaceable along the guide rail (13);
wherein the braking apparatus (15) is held on the elevator car (3) by means of the brake holding arrangement (19) thereof and the load measuring device holding arrangement (23) thereof; and
wherein the brake (17) of the braking apparatus (15) is configured to interact with the guide rail (13) in order to brake the elevator car (3).

13. Method for measuring a load acting on an elevator car (3), wherein the method comprises:
activating the brake (17) of a braking apparatus (15) according to any of claims 1 to 11 held on the elevator car (3) while the elevator car (3) is stationary; and
measuring the load acting on the elevator car (3) using the load measuring device (21) of the braking apparatus (15).

14. Method for setting a force to be exerted by a drive device (7) on an elevator car (3) in response to a load change in the elevator car (3), wherein the method comprises:
measuring the load change using a method according to claim 13; and
setting the force exerted by the drive device (7) on the elevator car (3) in such a way that the measured load change is compensated for.

15. Method according to claim 14, wherein, before the load change occurs, a force measured by the load measuring device (21) is measured as a reference force; and wherein the force exerted on the elevator car (3) after activation of the brake (17) and after a load change has occurred in the elevator car (3) is set in such a way that the load measuring device (21) measures a force corresponding to the reference force.

## Revendications

1. Dispositif de freinage (15) pour freiner une cabine d'ascenseur déplaçable (3) d'une installation d'ascenseur (1) et pour mesurer les variations de charge provoquées dans la cabine d'ascenseur (3), le dispositif de freinage (15) comprenant :
un frein (17) pour freiner la cabine d'ascenseur (3) par rapport à un composant stationnaire (14) de l'installation d'ascenseur (1) ;
un ensemble de maintien de frein (19) pour maintenir le frein (17) sur la cabine d'ascenseur (3) ;
un dispositif de mesure de charge (21) avec un élément de transmission de force (25) pour mesurer une force agissant sur l'élément de transmission de force (25) ;
un agencement de maintien de dispositif de mesure de charge (23) pour maintenir le dispositif de mesure de charge (21) sur la cabine d'ascenseur (3) ;
le frein (17) et l'ensemble de retenue de frein (19) étant configurés de telle sorte que le frein (17) doit être retenu sur la cabine d'ascenseur (3) au moyen de l'ensemble de retenue de frein (19) de telle sorte que le frein (17) peut être déplacé par rapport à la cabine d'ascenseur (3) dans une direction de force (39) provoquée par le frein (17) ;
dans lequel le dispositif de mesure de charge (21) et l'ensemble de support de dispositif de mesure de charge (23) sont configurés de telle sorte que le dispositif de mesure de charge (21) doit être supporté sur la cabine d'ascenseur (3) au moyen de l'ensemble de support de dispositif de mesure de charge (23) de telle sorte que le dispositif de mesure de charge (21) est fixé dans la direction de force (39) provoquée par le frein (17) par rapport à la cabine d'ascenseur (3) ;
l'élément de transmission de force (25) du dispositif de mesure de charge (21) est relié fonctionnellement au frein (17) pour pouvoir mesurer une force agissant entre le frein (17) et le dispositif de mesure de charge (21) en raison d'un déplacement relatif du frein (17) par rapport au dispositif de mesure de charge (21) ; **caractérisé en ce que** l'ensemble de support de dispositif de mesure de charge (23) et l'ensemble de support de frein (19) sont reliés l'un à l'autre de manière élastiquement déformable par l'intermédiaire d'un ensemble de barre (31).

2. Dispositif de freinage selon la revendication 1,
dans lequel le frein (17) et l'ensemble de retenue de frein (19) sont configurés de telle sorte que le frein (17) doit être retenu sur la cabine d'ascenseur (3) au moyen de l'ensemble de retenue de frein (19) de telle sorte que le frein (17) peut être déplacé au maximum jusqu'à une position prédéterminée dans la direction de force (39) provoquée par le frein (17) par rapport à la cabine d'ascenseur (3).

3. Dispositif de freinage selon l'une quelconque des revendications précédentes, dans lequel l'ensemble de maintien de frein (19) présente des trous oblongs (35) dont la direction longitudinale s'étend parallèlement à la direction de force (39) exercée par le frein (17) et à travers lesquels peuvent s'étendre des éléments de fixation (36) maintenus fixes sur la cabine d'ascenseur (3) afin de maintenir l'ensemble de maintien de frein (19) sur la cabine d'ascenseur (3).

4. Dispositif de freinage selon l'une quelconque des revendications précédentes, dans lequel l'ensemble de barrettes (31) est agencé, dimensionné et configuré de telle sorte que l'ensemble de barrettes (31) se déforme sensiblement exclusivement de manière élastique sous l'effet d'une force transmise entre l'ensemble de retenue de frein (19) et l'ensemble de retenue de dispositif de mesure de charge (23), laquelle force correspond à un poids de la cabine d'ascenseur (3), y compris une charge utile maximale admissible de la cabine d'ascenseur (3).

5. Dispositif de freinage selon l'une quelconque des revendications précédentes, dans lequel l'ensemble de barrettes (31) est agencé, dimensionné et configuré de telle sorte que l'ensemble de barrettes (31) se déforme de moins de 1 mm dans la direction de la force (39) exercée par le frein (17), sous l'effet d'une force transmise entre l'ensemble de retenue de frein (19) et l'ensemble de retenue de dispositif de mesure de charge (23), qui correspond à une force de poids de la cabine d'ascenseur (3), y compris une charge utile maximale admissible de la cabine d'ascenseur (3).

6. Dispositif de freinage selon l'une des revendications précédentes, dans lequel l'ensemble de barrettes (31) s'étend, au moins dans une zone partielle, transversalement à la direction d'effort (39) exercée par le frein (17).

7. Dispositif de freinage selon l'une quelconque des revendications précédentes, dans lequel l'ensemble de retenue de frein (19), l'ensemble de retenue de dispositif de mesure de charge (23) et l'ensemble de barrette (31) sont formés d'un seul tenant avec un composant commun.

8. Dispositif de freinage selon la revendication 7, dans lequel l'ensemble de retenue de frein (19), l'ensemble de retenue de dispositif de mesure de charge (23) et l'ensemble de barre (31) sont formés d'un seul tenant avec une pièce de tôle commune estampée.

9. Dispositif de freinage selon l'une quelconque des revendications précédentes, dans lequel l'élément de transmission de force (25) est relié à un élément complémentaire (29) du dispositif de mesure de charge (21) fixé à l'ensemble de maintien du dispositif de mesure de charge (23) par l'intermédiaire d'une jauge de contrainte (27).

10. Dispositif de freinage selon l'une quelconque des revendications précédentes, dans lequel le dispositif de mesure de charge (21) est configuré pour générer un signal électrique représentatif de la force exercée sur l'élément de transmission de force (25).

11. Dispositif de freinage selon l'une des revendications précédentes, dans lequel le frein (17) est configuré en tant que frein d'arrêt pour maintenir la cabine d'ascenseur (3) stationnaire contre son poids pendant un arrêt, et
le frein (17) étant de préférence configuré de manière complémentaire également comme frein d'arrêt pour freiner en urgence la cabine d'ascenseur (3) en cas de chute libre.

12. Installation d'ascenseur (1) comprenant :
une cabine d'ascenseur (3) ;
un rail de guidage (13) ; et
un dispositif de freinage (15) selon l'une quelconque des revendications 1 à 11 ;
la cabine d'ascenseur (3) étant déplaçable le long du rail de guidage (13) ;
le dispositif de freinage (15) étant maintenu sur la cabine d'ascenseur (3) au moyen de son agencement de maintien de frein (19) et de son agencement de maintien de dispositif de mesure de charge (23) ; et
dans lequel le frein (17) du dispositif de freinage (15) est configuré pour coopérer avec le rail de guidage (13) afin de freiner la cabine d'ascenseur (3).

13. Procédé de mesure d'une charge agissant sur une cabine d'ascenseur (3), le procédé comprenant :
l'activation du frein (17) d'un dispositif de freinage (15) maintenu sur la cabine d'ascenseur (3) selon l'une des revendications 1 à 11 pendant que la cabine d'ascenseur (3) est à l'arrêt ; et
mesurer la charge agissant sur la cabine d'ascenseur (3) à l'aide du dispositif de mesure de charge (21) du dispositif de freinage (15).

14. Procédé de réglage d'une force devant être exercée par un dispositif d'entraînement (7) sur une cabine d'ascenseur (3) en réponse à une variation de charge dans la cabine d'ascenseur (3), le procédé comprenant :
mesurer la variation de charge à l'aide d'un procédé selon la revendication 13 ; et
ajuster la force exercée par le dispositif d'entraînement (7) sur la cabine d'ascenseur (3) de telle sorte que la variation de charge mesurée soit compensée.

15. Procédé selon la revendication 14, dans lequel, avant l'apparition de la variation de charge, une force mesurée par le dispositif de mesure de charge (21) est mesurée en tant que force de référence ; et
dans lequel la force exercée sur la cabine d'ascenseur (3) après l'activation du frein (17) et après la modification de la charge dans la cabine d'ascenseur (3) est réglée de telle sorte qu'une force correspondant à la force de référence est mesurée par le dispositif de mesure de charge (21).
